# FASCICULE DE BREVET EUROPEEN

(11) **EP 1 647 041 B1**
(45) Date de publication et mention de la délivrance du brevet: **10.09.2008**
(21) Numéro de dépôt: 04767737.2
(22) Date de dépôt: 20.07.2004
(51) Int. Cl.: H01H 83/04

(54) **INTERRUPTEUR DIFFERENTIEL COMPORTANT UN CIRCUIT DE TEST**
MIT EINER TESTSCHALTUNG AUSGESTATTETER DIFFERENZ-SCHALTER
DIFFERENTIAL SWITCH PROVIDED WITH A TEST CIRCUIT

(30) Priorité: 21.07.2003 FR 0308867
(43) Date de publication de la demande: 19.04.2006
(73) Titulaire: LEGRAND FRANCE, 87000 Limoges (FR); LEGRAND SNC, 87000 Limoges (FR)
(72) Inventeur: KOCH, Pierre, Cimiez Parc, F-06600 NICE (FR)
(74) Mandataire: Lepelletier-Beaufond, François
(86) Numéro de dépôt international: PCT/FR2004/001919
(87) Numéro de publication internationale: WO 2005/010905

(56) Documents cités:
- EP-A- 0 295 167
- DE-U- 8 702 467
- FR-A- 2 005 605
- GB-A- 2 026 244

## Description

L'invention concerne le domaine de la protection des installations électriques et des personnes.

Elle concerne plus particulièrement un interrupteur différentiel muni d'un circuit de test destiné à s'assurer du bon fonctionnement de l'interrupteur différentiel.

Les interrupteurs différentiels sont des dispositifs coupe-circuit aptes à se déclencher automatiquement pour ouvrir un circuit électrique lorsque celui-ci présente un courant de fuite.

En effet, dans le cas où, au sein d'un circuit électrique à protéger, un appareil présente un défaut entraînant la mise à la terre de la phase du circuit, un courant de fuite est créé en ce sens qu'une partie du courant électrique circulant normalement dans le circuit est déviée vers la terre.

Pour des raisons évidentes de sécurité, il est nécessaire, et souvent légalement obligatoire, de détecter la présence d'un tel courant de fuite et de couper le circuit électrique en conséquence. Cette tâche est avantageusement remplie par un interrupteur différentiel

Généralement, dans un tel interrupteur différentiel, des conducteurs reliés au circuit électrique à protéger sont entourés par une bobine d'induction et, lorsque l'intensité du courant circulant dans un sens est différente de l'intensité du courant circulant dans l'autre sens (ce qui révèle la présence d'un courant de fuite sur le circuit électrique à protéger), un courant induit est créé dans la bobine et permet d'alimenter un actionneur qui déclenche le mécanisme avec pour conséquence l'ouverture d'une paire de contacts de puissance qui sectionnent au moins un pôle du circuit.

Par ailleurs, les interrupteurs différentiels comportent généralement un circuit de test qui permet de simuler la présence d'un courant de fuite et de vérifier ainsi le bon déclenchement de l'interrupteur différentiel.

Le principe couramment employé pour simuler un tel courant de fuite consiste à créer au sein de l'interrupteur différentiel un circuit de dérivation comportant une résistance dont l'une des bornes est reliée à un pôle du circuit électrique à protéger d'un côté de la bobine d'induction, et dont l'autre borne est reliée à un autre pôle du circuit électrique à protéger, de l'autre côté de la bobine d'induction. Un courant de fuite simulé, dépendant de la valeur de la résistance, est ainsi créé.

Ce circuit de dérivation est maintenu ouvert par un contacteur de test, par exemple du type interrupteur à poussoir, qui est accessible depuis le boîtier de l'interrupteur différentiel pour qu'un utilisateur puisse mettre en oeuvre la fonction test.

De plus, pour plus de sécurité, il est avantageux de prévoir un mécanisme visant à inhiber l'action du contacteur de test lorsque l'interrupteur différentiel a été déclenché.

En effet, une pression sur le contacteur de test alors que l'interrupteur différentiel est déclenché conduit à relier les bornes des appareils du circuit électrique à protéger aux bornes de la résistance de test, ce qui présente un danger notamment si ces appareils peuvent emmagasiner de l'énergie comme c'est le cas par exemple d'un téléviseur.

Une telle inhibition de l'action du circuit de test est couramment dénommée "autocoupure".

On connaît du document EP 0 165 008 un tel dispositif de test dans lequel l'inhibition de l'interrupteur poussoir de test est réalisée par un blocage mécanique de ce poussoir, ce blocage intervenant lorsque l'interrupteur différentiel a été déclenché.

Par ailleurs, le document EP 0 456 586 décrit un circuit de test destiné à un déclencheur différentiel et comportant différents ressorts, l'un de ces ressorts coopérant avec une pièce de transmission du mécanisme de commande du déclencheur de sorte à ouvrir le circuit de test lorsque le déclencheur différentiel a été actionné.

De même, le document EP 0 295 167 décrit un ensemble de test pour appareil électrique différentiel de protection. L'ensemble de test comporte une lame conductrice à deux branches, l'une des branches assurant la fonction de l'interrupteur poussoir de test et l'autre branche assurant l'autocoupure en étant écartée de sa position de contact par un élément du mécanisme d'ouverture de contacts qui est destiné à ouvrir le circuit électrique à protéger. Finalement, le document GB 2026244 A décrit un interrupteur différentiel selon le préambule de la revendication 1.

L'invention vise à améliorer un tel interrupteur différentiel muni d'un circuit de test notamment en ce qui concerne la fonction d'autocoupure.

Elle propose à cet effet un interrupteur différentiel selon la revendication 1.

Les éléments permettant de réaliser la fonction d'autocoupure d'un tel interrupteur différentiel sont directement liés aux éléments permettant de réaliser la fonction d'ouverture du circuit électrique à protéger.

En effet, la lame d'autocoupure étant directement reliée au contact pivotant et la branche d'autocoupure étant disposée en regard de la lame d'autocoupure, ces éléments peuvent être montés directement sur le mécanisme de l'interrupteur différentiel. II n'est pas nécessaire, par exemple, de faire appel au boîtier de l'interrupteur différentiel pour soutenir ces éléments, ce qui permet de ne pas dépendre des tolérances dimensionnelles ou des variations de forme d'un élément rapporté sur le mécanisme, tel que le boîtier.

Par ailleurs, la disposition de la branche conductrice s'étendant selon une direction transversale à l'axe de rotation du contact pivotant permet non seulement de mettre à profit le pivotement du contact pour réaliser la fonction d'autocoupure, mais permet aussi de mettre à profit ce pivotement d'une manière quasi indépendante de la variation de position de l'axe de rotation.

Lorsque les éléments constituant le mécanisme de l'interrupteur différentiel auront tendance à se déformer, par exemple sous l'effet du fluage ou sous l'effet de l'humidité, l'axe de rotation du contact pivotant tendra à se déplacer le long d'une direction sensiblement parallèle à la branche d'autocoupure, ce qui influera peu sur le contact entre la lame d'autocoupure et la branche d'autocoupure puisque ce contact dépend essentiellement de la position de la lame d'autocoupure par rapport audit axe de rotation auquel elle est liée.

Le contact pivotant comporte en outre une pièce d'écartement saillante et adaptée à soulever la branche d'autocoupure lorsque le contact pivotant est en position ouverte. La pièce d'écartement peut être une languette de matériau isolant disposée transversalement à la branche d'autocoupure.

Cette pièce d'écartement permet d'augmenter la distance entre la branche d'autocoupure et la lame d'autocoupure lorsque le contact pivotant est en position d'ouverture, ce qui assure une meilleure isolation entre ces deux pièces et permet d'être encore moins dépendant des tolérances de fabrication et des déformations de l'interrupteur différentiel.

Pour assurer un bon positionnement de la branche d'autocoupure, la pièce d'écartement peut comporter une encoche adaptée à guider la branche d'autocoupure.

La pièce d'écartement et la lame d'autocoupure sont disposées face à face et de part et d'autre de l'axe de rotation du contact pivotant.

Cette disposition permet à la lame d'autocoupure et la branche d'autocoupure de coopérer mutuellement de telle sorte que, lorsque la lame d'autocoupure s'éloigne de la branche d'autocoupure, la pièce d'écartement soulève celle-ci et, lorsque la lame d'autocoupure se rapproche de la branche d'autocoupure, la pièce d'écartement relâche celle-ci. Les effets de ces deux éléments se cumulent ainsi avantageusement.

Par ailleurs, l'interrupteur différentiel peut comporter en outre un premier doigt d'arrêt disposé sur le trajet de la branche d'autocoupure et adapté à limiter le soulèvement de celle-ci. De même, il peut également comporter un deuxième doigt d'arrêt disposé en vis-à-vis du premier doigt d'arrêt et la branche d'autocoupure peut être maintenue entre le premier doigt d'arrêt et le deuxième doigt d'arrêt.

Ces doigts permettent un maintien efficace de la branche d'autocoupure pour assurer un bon contact électrique lorsque la lame d'autocoupure vient se placer contre la branche d'autocoupure.

Selon une caractéristique préférée, le contacteur de test comporte :
- un bouton de test admettant une position de repos et une position d'actionnement ;
- un ressort de poussoir relié à la branche d'autocoupure et disposé en vis-à-vis d'une touche conductrice
le ressort de poussoir étant commandé par le bouton de test de sorte que, lorsque le bouton test est en position de repos, le ressort est écarté de la touche et, lorsque le bouton test est en position d'actionnement, le ressort est en contact avec la touche.

Le contacteur de test est ainsi réalisé d'une manière économique et fiable.

Le ressort de poussoir et la branche d'autocoupure peuvent être faits d'une seule pièce, le nombre d'éléments participant au circuit de test étant de cette manière considérablement réduit.

Pour des raisons de commodité de réalisation, le contact pivotant peut être monté sur un support pivotant, ledit support étant en matériau isolant et comportant une languette en saillie formant la pièce d'écartement. De même, le contact mobile peut être relié à une lame-ressort de contact conductrice qui comporte une portion en saillie formant la lame d'autocoupure.

D'autres caractéristiques et avantages de l'invention apparaissent à la lumière de la description qui va suivre d'un mode de réalisation préféré donné à titre d'exemple non limitatif, description faite en référence aux dessins annexés dans lesquels:
- la figure 1 est une vue en perspective d'un ensemble comportant une manette, un contact fixe et un contact mobile portant une lame d'autocoupure, ainsi qu'une pièce formant ressort de poussoir et branche d'autocoupure, le contact mobile étant en position de fermeture ;
- la figure 2 est une vue de côté correspondant à la figure 1 ;
- la figure 3 est une vue similaire à la figure 1, le contact mobile étant en position d'ouverture ;
- la figure 4 est une vue de côté correspondant à la figure 3 ;
- la figure 5 est une vue correspondant à une vue de gauche de la figure 4, cette vue comportant des éléments supplémentaires de l'interrupteur différentiel : une deuxième paire de contacts et un bouton de test commandant le ressort de contact.

Sur les figures 1 à 4 sont représentés certains des éléments constituant le circuit de test d'un interrupteur différentiel, ces éléments étant vus dans la position qu'ils occupent normalement au sein de l'interrupteur différentiel, bien que le reste du mécanisme n'ait pas été représenté pour des raisons de clarté.

Sur ces figures sont visibles un contact fixe 1 et un contact mobile 2, ces pièces étant destinées à ouvrir ou fermer le circuit électrique à protéger selon la commande de l'interrupteur différentiel.

Le fonctionnement d'un interrupteur différentiel étant bien connu de l'homme du métier, il ne sera pas décrit en détail ici, de même que les éléments correspondants n'ont pas été représentés. Notons simplement que le contact mobile 2 est commandé pour s'écarter du contact fixe 1 (position d'ouverture) en cas de défaut électrique.

Les contacts 1, 2 sont sollicités par un ressort d'ouverture 3 pour que leur position au repos soit la position d'ouverture.

Le contact mobile 2 comporte un organe de touche 4 destiné à venir se positionner contre un organe de touche 5 similaire appartenant au contact fixe 1, lorsque le contact mobile 2 est dans sa position de fermeture.

L'organe de touche 4 du contact mobile 2 est monté dans un support isolant 6 et calé par une lame-ressort de contact 7, cette dernière assurant également la fonction de lame d'autocoupure comme exposé plus loin.

Le support isolant 6 est monté pivotant autour d'un axe 8 pour donner au contact mobile le degré de liberté nécessaire pour occuper ses positions de fermeture (figures 1 et 2) et d'ouverture (figures 3 et 4).

Le support isolant 6 comporte en outre une languette 14 saillante en vis-à-vis de la lame-ressort de contact 7, ces deux éléments 7, 14 s'étendant selon une direction transversale à l'axe 8 et étant disposés de part et d'autre de l'axe 8. La languette 14 comporte, sur sa partie supérieure, une encoche 19 prévue pour la coopération avec une branche d'autocoupure 10.

Sur les figures 1 à 5 est également représentée une manette 9 destinée à être accessible depuis l'extérieur pour que l'utilisateur puisse la manipuler. Elle commande le mécanisme de l'interrupteur différentiel et comporte deux positions correspondant aux deux positions du contact mobile 2 des figures 1 et 3.

Une pièce unique comportant une branche d'autocoupure 10 et un ressort de poussoir 11 est disposée sur le mécanisme de sorte que la branche d'autocoupure s'étende jusqu'au-dessus du support isolant 6, transversalement à l'axe 8.

La branche d'autocoupure 10 est de plus maintenue en place entre deux doigts d'arrêt 12, 13 rattachés à une partie fixe de l'interrupteur différentiel (non représenté).

Par ailleurs, à cette branche d'autocoupure 10 est rattaché un ressort de poussoir 11 formé d'un enroulement hélicoïdal et d'une branche saillante 15 disposée en regard d'une touche conductrice 16.

Cette touche conductrice 16 est destinée à être reliée à une borne de la résistance de test (non représentée) dont l'autre borne est reliée à un pôle de l'interrupteur différentiel.

En référence à la figure 5, un bouton de test 17 est de plus prévu pour coopérer avec la branche saillante 15. Le bouton de test est destiné à être maintenu coulissant par le boîtier (non représenté) de l'interrupteur différentiel pour pouvoir occuper une position de repos dans laquelle il ne sollicite pas la branche saillante 15 et une position d'actionnement dans laquelle il pousse (sous l'action de l'utilisateur) la branche saillante contre la touche 16.

Cette figure 5 reprend les mêmes éléments des figures 1 à 4 avec, en plus, une deuxième paire de contacts 18 commandés simultanément aux contacts 1, 2 décrits précédemment, ce qui est courant pour un interrupteur différentiel.

Dans la position des figures 1 et 2, l'interrupteur différentiel est en position enclenchée, le contact mobile 2 étant en position de fermeture.

Ainsi, de par la disposition de la languette 14 et de la lame d'autocoupure 7, la languette 14 est à l'écart de la branche d'autocoupure 10 tandis que la lame d'autcoupure 7 est positionnée contre la branche d'autocoupure 10. Le maintien de cette dernière par les doigts d'arrêt 12, 13 permet de mettre à profit son élasticité pour garantir un bon contact électrique avec la lame d'autocoupure 7.

Sur ces figures 1 et 2, la branche saillante 15 est maintenue contre la touche conductrice 16, ce qui correspond à une action de l'utilisateur sur le bouton de test 17, bien que ce dernier n'ait pas été représenté sur ces figures pour des raisons de clarté.

Dans cette configuration, une continuité électrique est assurée entre le contact fixe 1 (et donc l'un des pôles de l'interrupteur différentiel) et la touche conductrice 16 (et donc un autre pôle de l'interrupteur différentiel), par l'intermédiaire de la résistance de test.

La fonction d'autocoupure n'est donc pas activée et l'action sur le bouton de test 17 met effectivement en oeuvre la fonction test.

Dans le cas des figures 3 et 4, en revanche, l'interrupteur différentiel est en position déclenchée, le contact mobile 2 étant par conséquent en position d'ouverture.

La languette 14 est alors maintenue contre la branche d'autocoupure 10 et la soulève, tandis que la lame d'autocoupure 7 en est à l'écart.

La distance séparant la lame d'autocoupure 7 de la branche d'autocoupure 10 dépend de la distance entre la languette 14 (et par conséquent entre l'axe 8) et les doigts d'arrêt 12, 13.

La fonction d'autocoupure est ainsi activée impliquant que même en cas de pression sur le bouton de test 17 pour établir le contact entre la branche 15 et la touche 16, la continuité électrique du circuit de test ne sera pas établie.

Plus généralement, l'invention ne se limite pas aux exemples décrits et représentés, notamment en ce qui concerne l'agencement de la touche conductrice 16 et du ressort de poussoir 11.

## Revendications

1. Interrupteur différentiel comportant :
- un contact fixe de puissance (1) et un contact pivotant de puissance (2) qui admet une position de fermeture dans laquelle il est disposé contre le contact fixe (1), et une position d'ouverture dans laquelle il est à l'écart du contact fixe (1) ;
- un contacteur de test (15, 16, 17);
- une branche conductrice d'autocoupure (10) reliée à une borne du contacteur de test (15, 16, 17) et s'étendant selon une direction transversale à l'axe de rotation (8) du contact pivotant (2) ; et
- une pièce d'écartement (14) saillante portée par le contact pivotant (2) ;
**caractérisé en ce qu'**il comporte en outre une lame conductrice d'autocoupure (7) reliée audit contact pivotant (2) et disposée en regard de la branche d'autocoupure (1) de sorte que, lorsque le contact pivotant (2) est en position de fermeture, la lame d'autocoupure (7) est disposée contre la branche d'autocoupure (10) et, lorsque le contact pivotant (2) est en position d'ouverture, la lame d'autocoupure (7) est à l'écart de la branche d'autocoupure (10);
la pièce d'écartement (14) étant adaptée à soulever la branche d'autocoupure (10) lorsque le contact pivotant (2) est en position ouverte, la pièce d'écartement et la lame d'autocoupure (7) étant disposées face à face et de part et d'autre de l'axe de rotation (8) du contact pivotant (2).

2. Interrupteur différentiel selon la revendication 1, **caractérisé en ce que** la pièce d'écartement (14) est une languette de matériau isolant disposée transversalement à la branche d'autocoupùre (10).

3. Interrupteur différentiel selon la revendication 2, **caractérisé en ce que** la pièce d'écartement (14) comporte une encoche (19) adaptée à guider la branche d'autocoupure (10).

4. Interrupteur différentiel selon l'une des revendications 1 à 3, **caractérisé en ce qu'**il comporte en outre un premier doigt d'arrêt (12) disposé sur le trajet de la branche d'autocoupure (10) et adapté à limiter le soulèvement de celle-ci.

5. Interrupteur différentiel selon la revendication 4, **caractérisé en ce qu'**il comporte en outre un deuxième doigt d'arrêt (13) disposé en vis-à-vis du premier doigt d'arrêt (12) et **en ce que** la branche d'autocoupure (10) est maintenue entre le premier doigt d'arrêt (12) et le deuxième doigt d'arrêt (13).

6. Interrupteur différentiel selon l'une des revendications 1 à 5, **caractérisé en ce que** le contacteur de test comporte :
- un bouton de test (17) admettant une position de repos et une position d'actionnement ;
- un ressort de poussoir (11, 15) relié à la branche d'autocoupure (10) et disposé en vis-à-vis d'une touche conductrice (16)
le ressort de poussoir (11, 15) étant commandé par le bouton de test (17) de sorte que, lorsque le bouton test (17) est en position de repos, le ressort (11, 15) est écarté de la touche (16) et, lorsque le bouton test (17) est en position d'actionnement, le ressort (11, 15) est en contact avec la touche (16).

7. Interrupteur différentiel selon la revendication 6, **caractérisé en ce que** le ressort de poussoir (11, 15) et la branche d'autocoupure (10) sont faits d'une seule pièce.

8. Interrupteur différentiel selon l'une des revendications 1 à 7, **caractérisé en ce que** le contact pivotant (2) est monté sur un support pivotant (6), ledit support (6) étant en matériau isolant et comportant une languette (14) en saillie formant la pièce d'écartement.

9. Interrupteur différentiel selon l'une des revendications 1 à 8, **caractérisé en ce que** le contact mobile (2) est relié à une lame-ressort (7) de contact conductrice qui comporte une portion en saillie formant la lame d'autocoupure.

## Claims

1. A residual current circuit breaker comprising:
- a fixed power contact (1) and a pivotable power contact (2) which can adopt a closure position in which it is disposed against the fixed contact (1) and an open position in which it is spaced from the fixed contact (1);
- a test switch (15, 16, 17);
- an automatic interruption conductive arm (10) connected to a terminal of the test switch (15, 16, 17) and extending in a transverse direction with respect to the axis of rotation (8) of the pivotable contact (2); and
- a projecting spacer portion (14) carried by the pivotable contact (2);
**characterised in that** it further comprises an automatic interruption conductive blade (7) connected to said pivotable contact (2) and arranged facing the automatic interruption arm (10) in such a way that when the pivotable contact (2) is in the closure position the automatic interruption blade (7) is disposed against the automatic interruption arm (10) and when the pivotable contact (2) is in the open position the automatic interruption blade (7) is spaced from the automatic interruption arm (10);
the spacer portion (14) being adapted to lift the automatic interruption arm (10) when the pivotable contact (2) is in the open position, the spacer portion and the automation interruption blade (7) being disposed in mutually facing relationship on respective sides of the axis of rotation (8) of the pivotable contact (2).

2. A residual current circuit breaker according to claim 1 **characterised in that** the spacer portion (14) is a tongue portion of insulating material disposed transversely with respect to the automatic interruption arm (10).

3. A residual current circuit breaker according to claim 2 **characterised in that** the spacer portion (14) comprises a notch (19) adapted to guide the automatic interruption arm (10).

4. A residual current circuit breaker according to one of claims 1 to 3 **characterised in that** it further comprises a first stop finger (12) disposed on the path of movement of the automatic interruption arm (10) and adapted to limit the lifting movement thereof.

5. A residual current circuit breaker according to claim 4 **characterised in that** it further comprises a second stop finger (13) disposed in facing relationship with the first stop finger (12) and that the automatic interruption arm (10) is held between the first stop finger (12) and the second stop finger (13).

6. A residual current circuit breaker according to one of claims 1 to 5 **characterised in that** the test switch comprises:
- a test button (17) capable of adopting a rest position and an actuation position;
- a thrust member spring (11, 15) connected to the automatic interruption arm (10) and disposed in facing relationship with a conductive contact (16),
- the thrust member spring (11, 15) being controlled by the test button (17) in such a way that when the test button (17) is in the rest position the spring (11, 15) is spaced from the contact (16) and when the test button (17) is in the actuation position the spring (11, 15) is in contact with the contact (16).

7. A residual current circuit breaker according to claim 6 **characterised in that** the thrust member spring (11, 15) and the automatic interruption arm (10) are made in one piece.

8. A residual current circuit breaker according to one of claims 1 to 7 **characterised in that** the pivotable contact (2) is mounted on a pivotable support (6), said support (6) being of insulating material and comprising a projecting tongue portion (14) forming the spacer portion.

9. A residual current circuit breaker according to one of claims 1 to 8 **characterised in that** the movable contact (2) is connected to a conductive contact spring blade (17) comprising a projecting portion forming the automatic interruption blade.

## Patentansprüche

1. Fehlerstromschutzschalter mit:
- einem festen Leistungskontakt (1) und einem schwenkbaren Leistungskontakt (2), der eine geschlossene Stellung, in der er gegen den festen Kontakt (1) angeordnet ist, und eine geöffnete Stellung, in der er von dem festen Kontakt (1) entfernt ist, aufweist;
- einem Prüfschütz (15, 16, 17);
- einem selbsttätig unterbrechenden leitfähigen Arm (10), der mit einer Klemme des Prüfschützes (15, 16, 17) verbunden ist und sich quer zur Drehachse (8) des schwenkbaren Kontakts (2) erstreckt; und
- einem vorstehenden Abstandsstück (14), das von dem schwenkbaren Kontakt (2) getragen wird;
**dadurch gekennzeichnet, dass** er ferner eine selbsttätig unterbrechende leitfähige Zunge (7) umfasst, die mit dem schwenkbaren Kontakt (2) verbunden ist und gegenüber dem selbsttätig unterbrechenden Arm (10) derart angeordnet ist, dass die selbsttätig unterbrechende Zunge (7) an dem selbsttätig unterbrechenden Arm (10) angeordnet ist, wenn sich der schwenkbare Kontakt (2) in der geschlossenen Stellung befindet, und die selbsttätig unterbrechende Zunge (7) von dem selbsttätig unterbrechenden Arm (10) entfernt ist, wenn sich der schwenkbare Kontakt (2) in der geöffneten Stellung befindet;
wobei das Abstandsstück (14) den selbsttätig unterbrechenden Arm (10) anzuheben vermag, wenn sich der schwenkbare Kontakt (2) in der geöffneten Stellung befindet,
wobei das Abstandsstück und die selbsttätig unterbrechende Zunge (7) einander gegenüberliegend und auf beiden Seiten der Drehachse (8) des schwenkbaren Kontakts (2) angeordnet sind.

2. Fehlerstromschutzschalter nach Anspruch 1,
**dadurch gekennzeichnet, dass** das Abstandsstück (14) eine Lasche aus Isolierstoff ist, die quer zu dem selbsttätig unterbrechenden Arm (10) angeordnet ist.

3. Fehlerstromschutzschalter nach Anspruch 2,
**dadurch gekennzeichnet, dass** das Abstandsstück (14) eine Aussparung (19) aufweist, die den selbsttätig unterbrechenden Arm (10) zu führen vermag.

4. Fehlerstromschutzschalter nach einem der Ansprüche 1 bis 3,
**dadurch gekennzeichnet, dass** er ferner einen Anschlagfinger (12) umfasst, der im Weg des selbsttätig unterbrechenden Arms (10) angeordnet ist und dessen Anheben zu begrenzen vermag.

5. Fehlerstromschutzschalter nach Anspruch 4,
**dadurch gekennzeichnet, dass** er ferner einen zweiten Anschlagfinger (13) umfasst, der gegenüber dem ersten Anschlagfinger (12) angeordnet ist, und dass der selbsttätig unterbrechende Arm (10) zwischen dem ersten Anschlagfinger (12) und dem zweiten Anschlagfinger (13) gehalten wird.

6. Fehlerstromschutzschalter nach einem der Ansprüche 1 bis 5,
**dadurch gekennzeichnet, dass** das Prüfschütz umfasst:
- einen Prüfknopf (17), der eine Ruhestellung und eine Betätigungsstellung aufweist;
- eine Druckfeder (11, 15), die mit dem selbsttätig unterbrechenden Arm (10) verbunden und gegenüber einer leitfähigen Taste (16) angeordnet ist,
wobei die Druckfeder (11, 15) durch den Prüfknopf (17) solchermaßen betätigt wird, dass die Feder (11, 15) von der Taste (16) entfernt ist, wenn sich der Prüfknopf (17) in Ruhestellung befindet, und die Feder (11, 15) mit der Taste (16) in Kontakt ist, wenn sich der Prüfknopf (17) in der Betätigungsstellung befindet.

7. Fehlerstromschutzschalter nach Anspruch 6,
**dadurch gekennzeichnet, dass** die Druckfeder (11, 15) und der selbsttätig unterbrechende Arm (10) aus einem Stück gebildet sind.

8. Fehlerstromschutzschalter nach einem der Ansprüche 1 bis 7,
**dadurch gekennzeichnet, dass** der schwenkbare Kontakt (2) auf einem schwenkbaren Träger (6) montiert ist, wobei der Träger (6) aus Isolierstoff ist und eine vorstehende Lasche (14) umfasst, die das Abstandsstück bildet.

9. Fehlerstromschutzschalter nach einem der Ansprüche 1 bis 8,
**dadurch gekennzeichnet, dass** der bewegliche Kontakt (2) mit einer Kontaktfeder (7) verbunden ist, die ein vorstehendes Stück aufweist, das die selbsttätig unterbrechende Zunge bildet.
